# EUROPÄISCHE PATENTSCHRIFT

(11) **EP 3 572 604 B1**
(45) Veröffentlichungstag und Bekanntmachung des Hinweises auf die Patenterteilung: **25.08.2021**
(21) Anmeldenummer: 19175158.5
(22) Anmeldetag: 17.05.2019
(51) Int. Cl.: E05C 17/50

(54) **LADENHALTER**
SHUTTER HOLDER
PORTE-VOLET

(30) Priorität: 22.05.2018 DE 102018112241
(43) Veröffentlichungstag der Anmeldung: 27.11.2019
(73) Patentinhaber: MACO Technologie GmbH, 5020 Salzburg (AT)
(72) Erfinder: KONECZNY, Felix Markus, 5026 Salzburg (AT)
(74) Vertreter: Manitz Finsterwald Patent- und Rechtsanwaltspartnerschaft mbB

(56) Entgegenhaltungen:
- DE-A1- 3 408 185
- US-A- 5 492 381

## Beschreibung

Die vorliegende Erfindung betrifft einen Ladenhalter zum bedarfsweisen Arretieren eines Tür- oder Fensterladens an einem ortsfesten Wandabschnitt mit einem Befestigungsabschnitt zum direkten oder indirekten Befestigen des Ladenhalters an dem Wandabschnitt und einem Halteabschnitt zum Hintergreifen des Tür- oder Fensterladens bezüglich einer im montierten Zustand des Ladenhalters von dem Wandabschnitt weg weisenden Auswärtsrichtung, wobei der Halteabschnitt eine für einen hintergreifenden Kontakt mit einer Kante des Tür- oder Fensterladens vorgesehene Kontaktfläche aufweist, die bezüglich der Auswärtsrichtung schräg oder gekrümmt verläuft.

Tür- oder Fensterläden sind üblicherweise zwischen einer Öffnungsstellung und einer Schließstellung beweglich, insbesondere drehbar oder verschiebbar, im Bereich einer Gebäudeöffnung angeordnet. Speziell sind drehbare Tür- und Fensterläden im Allgemeinen unter Verwendung von Angeln oder Kloben am zugehörigen Blendrahmen oder am Mauerwerk befestigt. Um ein unkontrolliertes Auf- und Zuschlagen der Läden zu verhindern, werden Ladenhalter der eingangs genannten Art dazu eingesetzt, die Läden in der Öffnungsstellung an der Wand festzuhalten.

Bei starkem Wind können Tür- und Fensterläden aus den zugehörigen Ladenhaltern gedrückt werden und dann unkontrolliert umherschwenken. Speziell kann es bei höheren Windgeschwindigkeiten dazu kommen, dass die Unterkante eines Ladens an der schrägen oder gekrümmten Kontaktfläche entlanggleitet, bis deren Ende erreicht ist und der Laden aus dem Halter springt.

Die US 5 492 381 A offenbart einen Türstopper, der ein Basisteil mit einer verschwenkbaren Stopperplatte umfasst. Die Stopperplatte ist mittels einer Feder in eine zurückgezogene Stellung vorgespannt. Mittels einer an der Stopperplatte gelagerten Zunge kann die Stopperplatte schräg aufgerichtet werden.

In der DE 34 08 185 A1 ist ein Feststeller für Fensterläden offenbart, der einen Gegenhalter mit einer Anlauffläche und einer Sperrfläche aufweist.

Es ist eine Aufgabe der Erfindung, ein zuverlässigeres Arretieren von Tür- und Fensterläden zu ermöglichen.

Die Lösung der Aufgabe erfolgt durch einen Ladenhalter mit den Merkmalen des Anspruchs 1.

Die Erfindung sieht vor, dass in der Kontaktfläche wenigstens eine Stufe zum Auffangen der Kante des Tür- oder Fensterladens in einer Überlastsituation ausgebildet ist. Unter einer Überlastsituation ist hierbei insbesondere eine wie vorstehend beschriebene Situation zu verstehen, in welcher der Laden über die schräge oder gekrümmte Kontaktfläche des Halteabschnitts hinweggleitet und sich hierbei gegebenenfalls geringfügig hebt. Wenn eine solche Situation bei einem erfindungsgemäßen Ladenhalter eintritt, gelangt die über die Kontaktfläche gleitende Ladenkante an die Stufe und wird durch diese festgehalten. Es hat sich gezeigt, dass die zum Aufdrücken des Ladens erforderliche Kraft bei Vorhandensein einer Stufe in der Kontaktfläche etwa zehnmal größer oder noch größer ist als bei einem herkömmlichen Ladenhalter ohne Stufe in der Kontaktfläche. Ein besonderer Vorteil der Erfindung besteht darin, dass das Vorsehen einer Stufe einfach und schnell zu bewerkstelligen ist, so dass die Fertigungskosten eines erfindungsgemäßen Ladenhalters relativ gering sind.

Vorzugsweise erstreckt sich die Stufe, insbesondere quer zur Auswärtsrichtung und/oder horizontal, über die gesamte Kontaktfläche hinweg. Dadurch kommt es in Überlastsituationen zu einem relativ großflächigen Eingriff der Ladenkante mit der Stufe und somit zu einem besonders zuverlässigen Auffangen.

Die Stufe kann in einem Randbereich der Kontaktfläche angeordnet sein, welcher die Kontaktfläche in der Auswärtsrichtung begrenzt. Es ist bevorzugt, die Stufe nicht am Anfang der Kontaktfläche anzuordnen, sondern am Ende, weil sie möglichst nur im Notfall wirksam werden soll. Die Stufe kann beispielsweise im letzten Fünftel der Kontaktfläche, bezogen auf die Auswärtsrichtung, angeordnet sein.

Die Stufe ist durch einen Flankenabschnitt einer in der Kontaktfläche vorgesehenen Kerbe gebildet. Die Kerbe kann insbesondere eine rillenförmige Vertiefung sein. Je nach Ausgestaltung der Kerbe kann die Ladenkante in diese einrasten und/oder sich in dieser verkeilen. Das Vorsehen einer Kerbe ist besonders einfach und schnell zu bewerkstelligen. Es ist sogar auf vergleichsweise einfache Weise möglich, bestehende Ladenhalter nachträglich mit einer Kerbe zu versehen. Gemäß einem nicht zur Erfindung gehörenden Aspekt der Offenbarung ist die Stufe durch einen Flankenabschnitt einer von der Kontaktfläche abstehenden Rippe gebildet.

Gemäß einer speziellen Ausgestaltung der Erfindung weist die Kerbe eine Tiefe von wenigstens 0,1 mm, bevorzugt von wenigstens 0,5 mm und besonders bevorzugt von wenigstens 1 mm, auf. Derartige Kerben sind in der Lage, die Kanten gängiger Tür- und Fensterläden zuverlässig aufzuhalten.

Eine weitere Ausgestaltung der Erfindung sieht vor, dass die Kerbe eine Tiefe von höchstens 7 mm, bevorzugt von höchstens 5 mm und besonders bevorzugt von höchstens 2,5 mm, aufweist. Eine derart gestaltete Kerbe ermöglicht eine einfache Fertigung und beeinträchtigt das optische Erscheinungsbild des Ladenhalters nur in geringem Ausmaß.Die Kerbe weist bevorzugt eine abgerundete Querschnittsform auf. Dies ermöglicht eine besonders einfache Fertigung.

Insbesondere kann die Kerbe eine Querschnittsform mit einem zentralen Rundungsabschnitt und zwei seitlichen, zumindest im Wesentlichen ebenen Flankenabschnitten aufweisen. Eine solche Formgebung hat sich für das Auffangen einer Ladenkante besonders günstig erwiesen.

Vorzugsweise weist der zentrale Rundungsabschnitt einen Krümmungsradius von wenigstens 0,5 mm und höchstens 3 mm auf.

Weiterhin ist es bevorzugt, dass sich die Flankenabschnitte in einem Winkel von etwa 90° zueinander erstrecken. Einer der Flankenabschnitte kann sich somit an die horizontale Unterseite des Ladens anlegen, während sich der andere Flankenabschnitt an die vertikale Vorderseite des Ladens anlegen kann.

Eine weitere Ausführungsform der Erfindung sieht vor, dass in der Kontaktfläche eine weitere Kerbe vorgesehen ist, wobei die beiden Kerben bezüglich der Auswärtsrichtung zueinander beabstandet sind. Falls die Ladenkante über die erste Kerbe hinwegrutscht, wird sie von der zweiten Kerbe aufgefangen, so dass die Sicherheit gegenüber einem Herausspringen des Ladens aus dem Ladenhalter erhöht ist. Vorzugsweise sind beide Kerben in einem Randbereich der Kontaktfläche angeordnet, welcher die Kontaktfläche in der Auswärtsrichtung begrenzt. Bei Bedarf können auch mehr als zwei separate Kerben vorgesehen sein.

Die Kontaktfläche kann grundsätzlich eben sein und schräg bezüglich der Auswärtsrichtung verlaufen. Vorzugsweise weist die Kontaktfläche jedoch eine konvexe Krümmung auf. Solche konvex gekrümmten Kontaktflächen sind häufig bei selbsteinrastenden Ladenhaltern vorgesehen. Für entsprechende Kontaktflächen ist eine Stufe, insbesondere eine Kerbe, zum Auffangen der Ladenkante besonders geeignet.

Gemäß einer speziellen Ausgestaltung weist die Kontaktfläche einen zumindest abschnittsweise zylindrischen Verlauf auf.

Es ist bevorzugt, dass der Halteabschnitt zwischen einer den Tür- oder Fensterladen nicht beeinflussenden Freigabestellung und einer den Tür- oder Fensterladen arretierenden Haltestellung beweglich ist.

Vorteilhaft verläuft die Kontaktfläche zumindest dann bezüglich der Auswärtsrichtung schräg oder gekrümmt, wenn sich der Halteabschnitt in der Haltestellung befindet.

Vorzugsweise ist der Halteabschnitt in die Haltestellung vorgespannt. Die Vorspannung verhindert ein unbeabsichtigtes Öffnen des Ladenhalters. Je nach Ausführung kann die vorspannende Kraft durch eine Federeinrichtung, durch die Schwerkraft oder durch ein Magnet-Element bereitgestellt werden.

Insbesondere kann der Halteabschnitt um eine Schwenkachse schwenkbar sein. Dies ermöglicht eine besonders einfache Konstruktion.

Der Halteabschnitt kann eine Auflaufschräge für die Kante eines schließenden Tür- oder Fensterladens aufweisen. Ein Benutzer muss dann den beweglichen Halteabschnitt nicht selbst betätigen, sondern lediglich den Laden schließen. Die Kontaktfläche kann hierbei direkt in die Auflaufschräge übergehen.

Weiterbildungen der Erfindung sind auch in den abhängigen Ansprüchen, der Beschreibung sowie den beigefügten Zeichnungen angegeben.

Die Erfindung wird nachfolgend beispielhaft anhand der Zeichnungen beschrieben.
- Fig. 1: ist eine Seitenansicht eines erfindungsgemäßen Ladenhalters und eines von diesem gehaltenen Fensterladens.
- Fig. 2: zeigt die Anordnung gemäß Fig. 1 mit angehobenem Fensterladen.
- Fig. 3: ist eine Teildarstellung des in Fig. 1 gezeigten Ladenhalters, welche eine Kerbe in einer Kontaktfläche des Ladenhalters vergrößert zeigt.
- Fig. 4: zeigt einen Halteabschnitt eines gemäß einer alternativen Ausführungsform der Erfindung gestalteten Ladenhalters.
- Fig. 5: zeigt den Ausschnitt "B" aus Fig. 4 in vergrößerter Darstellung.

Der in Fig. 1 und 2 dargestellte Ladenhalter 11 dient zum bedarfsweisen Arretieren eines geöffneten Fensterladens 13 an der Wand. Der Fensterladen 13, von dem in Fig. 1 und 2 lediglich ein schematisches Rahmenprofil gezeigt ist, ist vorzugsweise zwischen einer Öffnungsstellung und einer Schließstellung drehbar an einem Blendrahmen eines Fensters oder am die Fensteröffnung umgebenden Mauerwerk montiert, beispielsweise mittels Angeln oder Kloben.

Der Ladenhalter 11 umfasst einen länglichen Grundkörper 15, an dessen einem Längsende 17 sich eine in den Figuren nicht erkennbare Aufnahme für ein Befestigungsmittel wie einen Bolzen befindet. Das betreffende Längsende 17 des Grundkörpers 15 bildet somit in grundsätzlich bekannter Weise einen Befestigungsabschnitt 20 für eine Wand- oder Blendrahmenmontage des Ladenhalters 11. Im Bereich des entgegengesetzten Längsendes 19 des Grundkörpers 15 ist ein bewegliches Halteelement 21 an dem Grundkörper 15 gelagert. Speziell ist das Halteelement 21 um eine Schwenkachse 25 zwischen einer den Fensterladen 13 nicht beeinflussenden Freigabestellung und der dargestellten, den Fensterladen 13 arretierenden Haltestellung verschwenkbar. Im montierten Zustand der Anordnung aus Fensterladen 13 und Ladenhalter 11 hintergreift das Halteelement 21 den Fensterladen 13 bezüglich einer von der Wand weg weisenden Auswärtsrichtung A. Das heißt das Halteelement 21 hält den Fensterladen 13 zur Wand hin fest, um ein unkontrolliertes Umherschwenken bzw. Auf- und Zuschlagen desselben zu verhindern.

Das Halteelement 21 ist in ebenfalls grundsätzlich bekannter Weise für eine Selbsteinrastung des Fensterladens 13 ausgelegt und hierfür mit einem Betätigungsabschnitt 27 versehen, der durch sein Gewicht dafür sorgt, dass das Halteelement 21 in die Haltestellung vorgespannt ist. Weiterhin weist das Halteelement 21 eine Auflaufschräge 28 für die hintere Unterkante 29 des schließenden Fensterladens 13 auf. Entgegen der Auswärtsrichtung A gesehen schließt sich eine Kontaktfläche 30 des Halteelements 21 an die Auflaufschräge 28 an. Die Kontaktfläche 30 weist bei dem dargestellten Ausführungsbeispiel einen halbzylindrischen Verlauf auf, wobei die zugehörige Zylinderachse zumindest im Wesentlichen mit der Schwenkachse 25 zusammenfällt. Grundsätzlich könnte die Kontaktfläche 30 auch eine andere konvexe Form aufweisen oder eben sein und schräg zur Auswärtsrichtung A verlaufen.

In einem oberen Randbereich 33 der Kontaktfläche 30 ist eine Kerbe 35 vorgesehen. Diese ist vorzugsweise länglich und erstreckt sich über die gesamte Kontaktfläche 30 hinweg. Der Verlauf der länglichen Kerbe 35 ist im montierten Zustand des Ladenhalters 11 horizontal und quer zur Auswärtsrichtung A. Die Kerbe 35 dient dazu, die vordere Unterkante 39 des Fensterladens 13 in einer Überlastsituation oder Aushebesituation aufzufangen, wie nachfolgend näher erläutert wird.

Fig. 1 zeigt den Fensterladen 13 in einem durch das Halteelement 21 an der Wand gehaltenen und unangehobenen, das heißt in den Angeln ruhenden Montagezustand. In diesem Zustand liegt die vordere Unterkante 39 des Fensterladens 13 unterhalb der Kerbe 35 an der Kontaktfläche 30 an. Wenn der Fensterladen 13 ausgehend von diesem Zustand infolge eines Windstoßes von der Wand weggedrückt wird, gleitet die vordere Unterkante 39 in der Auswärtsrichtung A über die Kontaktfläche 30, wobei der Fensterladen 13 angehoben wird. Wenn die vordere Unterkante 39 die Kerbe 35 erreicht, gelangt sie wie in Fig. 2 gezeigt in einen Eingriff mit dieser, wodurch der Fensterladen 13 an einer weiteren Auswärtsbewegung oder Öffnungsbewegung gehindert wird. Ein unerwünschtes Herausspringen des Fensterladens 13 aus dem Ladenhalter 11 wird somit durch die Kerbe 35 vermieden. Nach Abklingen des Windstoßes kann der Fensterladen 13 wieder in seine Grundstellung gemäß Fig. 1 zurückfallen.

In Fig. 3 ist die Kerbe 35 in vergrößerter Einzelansicht dargestellt. Sie weist eine abgerundete Querschnittsform mit einem zentralen Rundungsabschnitt 40 und zwei seitlichen ebenen Flankenabschnitten 43 auf. Wie gezeigt erstrecken sich die Flankenabschnitte 43 in einem Winkel von etwa 90° zueinander, wobei dies jedoch nicht zwingend ist. Der Krümmungsradius des zentralen Rundungsabschnitts 40 kann beispielsweise etwa 1,5 mm betragen. Der wandabgewandte, im Bild rechte Flankenabschnitt 43 bildet eine Stufe 55 zum Auffangen der vorderen Unterkante 39 (Fig. 2). Eine solche Stufe könnte grundsätzlich auch durch den wandzugewandten Flankenabschnitt einer Erhebung oder durch einen Ansatz gebildet sein.

In Fig. 4 ist ein Halteelement 21 eines alternativ gestalteten erfindungsgemäßen Ladenhalters 11 (Fig. 1) dargestellt. In der Kontaktfläche 30 des in Fig. 4 gezeigten Halteelements 21' ist zusätzlich zu der Kerbe 35 noch eine weitere Kerbe 45 vorgesehen. Die weitere Kerbe 45 befindet sich vorzugsweise ebenfalls in dem oberen Randbereich 33 und verläuft parallel zu der anderen Kerbe 35 in einem vorgegebenen Abstand 47 zu dieser. Sollte die vordere Unterkante 39 (Fig. 1) des Fensterladens 13 die Kerbe 35 überrutschen, so wird sie von der weiteren Kerbe 45 aufgefangen.

Die Kerben 35, 45 können in das jeweilige Halteelement 21, 21' eingeformt oder nachträglich gefräst bzw. geschliffen werden. Das Vorsehen einer oder mehrerer Kerben 35, 45 erfordert keine hohen Zusatzkosten bei der Herstellung eines Ladenhalters 11. Daher ermöglicht die Erfindung eine besonders effektive Sicherung von Tür- und Fensterläden 13 gegen Aufdrücken.

### Bezugszeichenliste:

- 11: Ladenhalter
- 13: Fensterladen
- 15: Grundkörper
- 17: Längsende
- 19: Längsende
- 20: Befestigungsabschnitt
- 21,21': Halteelement
- 25: Schwenkachse
- 27: Betätigungsabschnitt
- 28: Auflaufschräge
- 29: hintere Unterkante
- 30: Kontaktfläche
- 33: oberer Randbereich
- 35: Kerbe
- 39: vordere Unterkante
- 40: zentraler Rundungsabschnitt
- 43: ebener Flankenabschnitt
- 45: weitere Kerbe
- 47: Abstand
- 55: Stufe

- A: Auswärtsrichtung

## Patentansprüche

1. Ladenhalter (11) zum bedarfsweisen Arretieren eines Tür- oder Fensterladens (13) an einem ortsfesten Wandabschnitt mit
einem Befestigungsabschnitt (20) zum direkten oder indirekten Befestigen des Ladenhalters (11) an dem Wandabschnitt und einem Halteabschnitt (21, 21') zum Hintergreifen des Tür- oder Fensterladens (13) bezüglich einer im montierten Zustand des Ladenhalters (11) von dem Wandabschnitt weg weisenden Auswärtsrichtung (A), wobei der Halteabschnitt eine für einen hintergreifenden Kontakt mit einer Kante (39) des Tür- oder Fensterladens (13) vorgesehene Kontaktfläche (30) aufweist, die bezüglich der Auswärtsrichtung (A) schräg oder gekrümmt verläuft, und wobei in der Kontaktfläche (30) wenigstens eine Stufe (55) zum Auffangen der Kante (39) des Tür- oder Fensterladens (13) in einer Überlastsituation ausgebildet ist,
**dadurch gekennzeichnet , dass**
die Stufe (55) durch einen Flankenabschnitt (43) einer in der Kontaktfläche (30) vorgesehenen Kerbe (35) gebildet ist.

2. Ladenhalter nach Anspruch 1,
**dadurch gekennzeichnet , dass**
sich die Stufe (55), insbesondere quer zur Auswärtsrichtung (A) und/oder horizontal, über die gesamte Kontaktfläche (30) hinweg erstreckt.

3. Ladenhalter nach Anspruch 1 oder 2,
**dadurch gekennzeichnet , dass**
die Stufe (55) in einem Randbereich (33) der Kontaktfläche (30) angeordnet ist, welcher die Kontaktfläche (30) in der Auswärtsrichtung (A) begrenzt.

4. Ladenhalter nach zumindest einem der vorstehenden Ansprüche,
**dadurch gekennzeichnet, dass**
die Kerbe (35) eine rillenförmige Vertiefung ist.

5. Ladenhalter nach zumindest einem der vorstehenden Ansprüche,
**dadurch gekennzeichnet, dass**
die Kerbe (35) eine Tiefe von wenigstens 0,1 mm, bevorzugt von wenigstens 0,5 mm und besonders bevorzugt von wenigstens 1 mm, aufweist und/oder dass
die Kerbe (35) eine Tiefe von höchstens 7 mm, bevorzugt von höchstens 5 mm und besonders bevorzugt von höchstens 2,5 mm, aufweist.

6. Ladenhalter nach zumindest einem der vorstehenden Ansprüche,
**dadurch gekennzeichnet, dass**
die Kerbe (35) eine abgerundete Querschnittsform aufweist.

7. Ladenhalter nach Anspruch 6,
**dadurch gekennzeichnet, dass**
die Kerbe (35) eine Querschnittsform mit einem zentralen Rundungsabschnitt (40) und zwei seitlichen, zumindest im Wesentlichen ebenen Flankenabschnitten (43) aufweist.

8. Ladenhalter nach Anspruch 7,
**dadurch gekennzeichnet , dass**
der zentrale Rundungsabschnitt (40) einen Krümmungsradius von wenigstens 0,5 mm und höchstens 3 mm aufweist und/oder dass sich die Flankenabschnitte (43) in einem Winkel von etwa 90° zueinander erstrecken.

9. Ladenhalter nach zumindest einem der vorstehenden Ansprüche,
**dadurch gekennzeichnet, dass**
in der Kontaktfläche (30) eine weitere Kerbe (45) vorgesehen ist, wobei die beiden Kerben (35, 45) bezüglich der Auswärtsrichtung (A) zueinander beabstandet sind.

10. Ladenhalter nach zumindest einem der vorstehenden Ansprüche,
**dadurch gekennzeichnet, dass**
die Kontaktfläche (30) eine konvexe Krümmung aufweist, insbesondere wobei die Kontaktfläche (30) einen zumindest abschnittsweise zylindrischen Verlauf aufweist.

11. Ladenhalter nach zumindest einem der vorstehenden Ansprüche,
**dadurch gekennzeichnet , dass**
der Halteabschnitt (21, 21') zwischen einer den Tür- oder Fensterladen (13) nicht beeinflussenden Freigabestellung und einer den Tür- oder Fensterladen (13) arretierenden Haltestellung beweglich ist.

12. Ladenhalter nach Anspruch 11,
**dadurch gekennzeichnet, dass**
die Kontaktfläche (30) zumindest dann bezüglich der Auswärtsrichtung (A) schräg oder gekrümmt verläuft, wenn sich der Halteabschnitt (21, 21') in der Haltestellung befindet.

13. Ladenhalter nach Anspruch 11 oder 12,
**dadurch gekennzeichnet, dass**
der Halteabschnitt (21, 21') in die Haltestellung vorgespannt ist.

14. Ladenhalter nach zumindest einem der vorstehenden Ansprüche,
**dadurch gekennzeichnet, dass**
der Halteabschnitt (21, 21') um eine Schwenkachse (25) schwenkbar ist.

15. Ladenhalter nach zumindest einem der vorstehenden Ansprüche,
**dadurch gekennzeichnet, dass**
der Halteabschnitt (21, 21') eine Auflaufschräge (28) für die Kante (29) eines schließenden Tür- oder Fensterladens (13) aufweist.

## Claims

1. A shutter catch (11) for a locking, as required, of a door shutter or window shutter (13) to a fixed-position wall section, said shutter catch (11) comprising
a fastening section (20) for directly or indirectly fastening the shutter catch (11) to the wall section and a holding section (21, 21') for engaging behind the door shutter or window shutter (13) with respect to an outward direction (A) facing away from the wall section in the assembled state of the shutter catch (11), wherein the holding section has a contact surface (30) which is provided for an engaging-behind contact with an edge (39) of the door shutter or window shutter (13) and which extends in an oblique or curved manner with respect to the outward direction (A), and wherein
at least one step (55) for catching the edge (39) of the door shutter or window shutter (13) in an overload situation is formed in the contact surface (30),
**characterized in that**
the step (55) is formed by a flank section (43) of a notch (35) provided in the contact surface (30).

2. A shutter catch in accordance with claim 1,
**characterized in that**
the step (55) extends, in particular transversely to the outward direction (A) and/or horizontally, over the total contact surface (30).

3. A shutter catch in accordance with claim 1 or claim 2,
**characterized in that**
the step (55) is arranged in a marginal region (33) of the contact surface (30) which bounds the contact surface (30) in the outward direction (A).

4. A shutter catch in accordance with at least one of the preceding claims,
**characterized in that**
the notch (35) is a groove-like depression.

5. A shutter catch in accordance with at least one of the preceding claims,
**characterized in that**
the notch (35) has a depth of at least 0.1 mm, preferably of at least 0.5 mm, and particularly preferably of at least 1 mm; and/or **in that** the notch (35) has a depth of at most 7 mm, preferably of at most 5 mm, and particularly preferably of at most 2.5 mm.

6. A shutter catch in accordance with at least one of the preceding claims,
**characterized in that**
the notch (35) has a rounded cross-sectional shape.

7. A shutter catch in accordance with claim 6,
**characterized in that**
the notch (35) has a cross-sectional shape having a central rounding section (40) and two lateral, at least substantially planar flank sections (43).

8. A shutter catch in accordance with claim 7,
**characterized in that**
the central rounding section (40) has a radius of curvature of at least 0.5 mm and at most 3 mm; and/or **in that**
the flank sections (43) extend at an angle of approximately 90° to one another.

9. A shutter catch in accordance with at least one of the preceding claims,
**characterized in that**
a further notch (45) is provided in the contact surface (30), with the two notches (35, 45) being spaced apart from one another with respect to the outward direction (A).

10. A shutter catch in accordance with at least one of the preceding claims,
**characterized in that**
the contact surface (30) has a convex curvature, in particular with the contact surface (30) having an at least sectionally cylindrical curve.

11. A shutter catch in accordance with at least one of the preceding claims,
**characterized in that**
the holding section (21, 21') is movable between a release position which does not influence the door shutter or window shutter (13) and a holding position which locks the door shutter or window shutter (13).

12. A shutter catch in accordance with claim 11,
**characterized in that**
the contact surface (30) at least extends in an oblique or curved manner with respect to the outward direction (A) when the holding section (21, 21') is in the holding position.

13. A shutter catch in accordance with claim 11 or claim 12,
**characterized in that**
the holding section (21, 21') is preloaded into the holding position.

14. A shutter catch in accordance with at least one of the preceding claims,
**characterized in that**
the holding section (21, 21') is pivotable about a pivot axis (25).

15. A shutter catch in accordance with at least one of the preceding claims,
**characterized in that**
the holding section (21, 21') has a run-on slope (28) for the edge (29) of a closing door shutter or window shutter (13).

## Revendications

1. Support de volet (11) pour arrêter, en cas de besoin, un volet de porte ou de fenêtre (13) sur une partie de mur fixe, comportant une partie de fixation (20) pour fixer directement ou indirectement le support de volet (11) à la partie de mur, et une partie de retenue (21, 21') pour engager par l'arrière le volet de porte ou de fenêtre (13) par rapport à une direction vers l'extérieur (A) dirigée en éloignement de la partie de mur dans l'état monté du support de volet (11), la partie de retenue ayant une surface de contact (30) qui est prévue pour le contact en engagement par l'arrière avec une arête (39) du volet de porte ou de fenêtre (13) et qui s'étend de manière oblique ou incurvée par rapport à la direction vers l'extérieur (A), et au moins un gradin (55) étant formé dans la surface de contact (30) pour capturer l'arête (39) du volet de porte ou de fenêtre (13) dans une situation de surcharge,
**caractérisé en ce que**
le gradin (55) est formé par une portion de flanc (43) d'une échancrure (35) prévue dans la surface de contact (30).

2. Support de volet selon la revendication 1,
**caractérisé en ce que**
le gradin (55) s'étend, en particulier transversalement à la direction vers l'extérieur (A) et/ou horizontalement, sur toute la surface de contact (30).

3. Support de volet selon la revendication 1 ou 2,
**caractérisé en ce que**
le gradin (55) est disposé dans une zone de bord (33) de la surface de contact (30), qui limite la surface de contact (30) dans la direction vers l'extérieur (A).

4. Support de volet selon l'une au moins des revendications précédentes,
**caractérisé en ce que**
l'échancrure (35) est un renfoncement en forme de rainure.

5. Support de volet selon l'une au moins des revendications précédentes,
**caractérisé en ce que**
l'échancrure (35) présente une profondeur d'au moins 0,1 mm, de préférence d'au moins 0,5 mm et de manière particulièrement préférée d'au moins 1 mm, et/ou **en ce que**
l'échancrure (35) présente une profondeur d'au plus 7 mm, de préférence d'au plus 5 mm et de manière particulièrement préférée d'au plus 2,5 mm.

6. Support de volet selon l'une au moins des revendications précédentes,
**caractérisé en ce que**
l'échancrure (35) présente une forme arrondie en section transversale.

7. Support de volet selon la revendication 6,
**caractérisé en ce que**
l'échancrure (35) présente une forme en section transversale avec une portion centrale arrondie (40) et deux portions de flanc (43) latérales au moins sensiblement planes.

8. Support de volet selon la revendication 7,
**caractérisé en ce que**
la portion centrale arrondie (40) présente un rayon de courbure d'au moins 0,5 mm et d'au plus 3 mm, et/ou **en ce que**
les portions de flanc (43) s'étendent selon un angle d'environ 90° l'une par rapport à l'autre.

9. Support de volet selon l'une au moins des revendications précédentes,
**caractérisé en ce que**
une autre échancrure (45) est prévue dans la surface de contact (30), les deux échancrures (35, 45) étant espacées l'une de l'autre par rapport à la direction vers l'extérieur (A).

10. Support de volet selon l'une au moins des revendications précédentes,
**caractérisé en ce que**
la surface de contact (30) présente une courbure convexe, en particulier la surface de contact (30) présentant un tracé au moins localement cylindrique.

11. Support de volet selon l'une au moins des revendications précédentes,
**caractérisé en ce que**
la partie de retenue (21, 21') est mobile entre une position de libération n'influençant pas le volet de porte ou de fenêtre (13) et une position de retenue arrêtant le volet de porte ou de fenêtre (13).

12. Support de volet selon la revendication 11,
**caractérisé en ce que**
la surface de contact (30) s'étend de manière oblique ou incurvée par rapport à la direction vers l'extérieur (A) au moins lorsque la partie de retenue (21, 21') est dans la position de retenue.

13. Support de volet selon la revendication 11 ou 12,
**caractérisé en ce que**
la partie de retenue (21, 21') est précontrainte vers la position de retenue.

14. Support de volet selon l'une au moins des revendications précédentes,
**caractérisé en ce que**
la partie de retenue (21, 21') est mobile en pivotement autour d'un axe de pivotement (25).

15. Support de volet selon l'une au moins des revendications précédentes,
**caractérisé en ce que**
la partie de retenue (21, 21') présente une pente de montée (28) pour l'arête (29) d'un volet de porte ou de fenêtre (13) en train de se fermer.
